# EUROPÄISCHE PATENTANMELDUNG

(11) **EP 0 461 573 A1**
(43) Veröffentlichungstag der Anmeldung: **18.12.1991**
(21) Anmeldenummer: 91109445.6
(22) Anmeldetag: 08.06.1991
(51) Int. Cl.: D21F 1/00

(54) **Kassette für Verbindungsdrähte**

(30) Priorität: 12.06.1990 DE 9006602 U
(71) Anmelder: Württembergische Filztuchfabrik D. Geschmay GmbH, D-73035 Göppingen (DE)
(72) Erfinder: Kienhöfer, Hans, W-8000 München 70 (DE); Siebel, Josef, W-7332 Eislingen/Fils (DE)
(74) Vertreter: Becker, Maria, Dipl.-Phys.

(57) **Zusammenfassung**

Die Erfindung betrifft eine Kassette zum speichern von Verbindungsdrähten zum gegenseitigen verbinden der Enden von Bahnen oder Bändern, insbesondere der Siebbahnen für Papiermaschinen. Zur Vereinfachung der Handhabung solcher Kassetten ist vorgesehen, dass der Aussenumfang des Spulenringes (14) vom Innenumfang des ringförmigen Trägers (10) umschlossen ist und das Spulenring (14) oder Träger (10) radial über Umfangsteile vorstehende Abstützelemente (22) aufweisen, die mit dem jeweils anderen Teil zur axialen Festlegung von Träger und Spulenring in Eingriff sind.

## Beschreibung

Die Erfindung betrifft eine Kassette zum Speichern wenigstens eines Verbindungsdrahtes zum gegenseitigen Verbinden der Enden von Bahnen oder Bändern, insbesondere Filz- oder Siebbahnen für Papiermaschinen, der auf einen im Querschnitt U-förmigen, am Innenumfang geschlossenen und in einem ringförmigen Träger verdrehbar gelagerten Spulenring aufgespult, mit einem Endstück aus einem den Träger durchsetzenden und an dessen Aussenumfang ausmündenden Abziehkanal aus der Kassette herausgeführt und durch Herausziehen vom Spulenring abspulbar ist.

Eine Kassette dieser Art ist Gegenstand des DE-GM 82 33 733.0. Sie kann mit einem oder mit zwei Spulenringen ausgestattet sein, auf die jeweils ein Verbindungsdraht aufgespult ist. Der Spulenring bzw. beide Spulenringe sind jeweils in einen von der einen Stirnseite des ringförmigen Trägers aus eingeformtem Ringkanal eingesetzt, wobei dieser bzw. beide Ringkanäle jeweils von einem auf die Trägerstirnseite, von der aus der betreffende Ringkanal zugänglich ist, aufgesetzten ringförmigen Deckel verschlossen ist.

Ein Endstück des wenigstens einen aufgespulten Verbindungsdrahtes ist aus dem im wesentlichen tangential den ringförmigen Träger durchsetzenden Kananl herausgeführt und kann zu seinem Gebrauch aus der Kassette herausgezogen werden, wobei der Spulenring innerhalb des ringförmigen Trägers zum Abwickeln des Verbindungsdrahtes zwangsläufig entsprechend gedreht wird.

Ein zu weit aus der Kassette herausgezogenes Drahtstück lässt sich dabei, ohne Öffnen der Kassette, nicht mehr auf den betreffenden Spulenring, durch Zurückdrehen desselben, wieder aufspulen.

Aufgabe der Erfindung ist es, eine Kassette der eingangs erläuterten Art so weiterzubilden, dass deren Konstruktion vereinfacht wird und es möglich ist, ohne den ringförmigen Träger zu öffnen, den Spulenring zum Wiederaufspulen eines zuviel abgezogenen Teilstückes des Verbindungsdrahtes entgegen seiner Drehrichtung zum Abspulen zu verdrehen.

Diese Aufgabe wird erfindungsgemäss dadurch gelöst, dass der Aussenumfang des Spulenringes vom Innenumfang des ringförmigen Trägers umschlossen ist und dass Spulenring oder Träger radial über Umfangsteile vorstehender Abstützelemente aufweisen, die mit dem jeweils anderen Teil zur axialen Festlegung von Träger und Spulenring in Eingriff sind.

Bei der erfindungsmässen Kassette kann somit auf eine Ringkanalanordnung zur Aufnahme wenigstens eines Spulenringes im ringförmigen Träger und damit auch auf die Anordnung eines je Ringkanal am ringförmigen Träger anzubringenden Verschlussgliedes verzichtet werden.

Durch die Lagerung des Spulenringes am Innenumfang des ringförmigen Trägers ist der sich beim Herausziehen des Verbindungsdrahtes aus der Kassette drehende Spulenring von aussen zugänglich und lässt sich bei Bedarf manuell so drehen, dass ein aus der Kassette zu weit herausgezogenes Drahtteilstück sich wieder in die Kassette einziehen bzw. auf den Spulenring aufspulen lässt.

Zum Drehen des Spulenringes ist es vorteilhaft, an einer Stirnfläche desselben einen Drehgriff anzuordnen.

Zur gegenseitigen axialen Festlegung vom ringförmigen Träger und Spulenring ist es günstig, wenn der Spulenring an beiden Trägerstirnseiten übersteht und wenn den überstehenden Ringendstücken aussenumfangsseitig den ringförmigen Träger zwischen sich aufnehmende Abstützelemente befestigt sind. Bei einer bevorzugten Ausführungsform sind diese Abstützelemente in Form von in den Spulenring eingesteckte, im Winkelabstand zueinander angeordnete Stifte vorgesehen.

Eine vorteilhafte Konstruktionsvariante kann aber auch darin bestehen, die Stirnseiten von ringförmigem Träger und Spulenring zueinander plan vorzusehen, den Spulenring in seinen stirnseitigen Endbereichen mit jeweils einer Aussenumfangsnut auszustatten und am Innenumfang des ringförmigen Trägers radial vorstehende Abstützelemente vorzusehen, die mit den Aussenumfangsnuten des Spulenringes in Eingriff sind.

Sofern die Kassette mit zwei im ringförmigen Träger koaxial angeordnete, mit diesen stirnseitig plan abschliessenden Spulenringen ausgestattet ist, ergibt sich eine vorteilhafte Konstruktion, wenn jeder Spulenring am Aussenumfang mindestens eine mit am ringförmigen Träger innenumfangsseitig vorstehenden Stiften in Eingriff stehende Umfangsnut aufweist und jedem Spulenring am Aussenumfang des ringförmigen Trägers ein Gradabziehkanal zugeordnet ist.

Zum Festlegen des aus der Kassette herausziehbaren Drahtendstückes bzw. der Drahtendstücke ist es schliesslich zweckmässig, diese in einem im Abziehkanal herausnehmbar angeordneten Halter lösbar zu befestigen.

In der Zeichnung sind Ausführungsbeispiele der Erfindung dargestellt. Es zeigen:
- Fig. 1: eine Teilseitenansicht einer Kassette, als Axialschnitt gezeigt, die lediglich einen Spulenring aufweist,
- Fig. 2: einen Ausschnitt der Stirnansicht der Kassette, in Richtung des Pfeiles A der Fig. 1 gesehen,
- Fig. 3: eine Teilseitenansicht einer Kassette, als Axialschnitt gezeigt, die mit zwei Spulenringen ausgestattet ist.

Beim Ausführungsbeispiel gemäss Fig. 1 ist der ringförmige Träger mit 10 bezeichnet, der eine zylindrische Innenumfangsfläche 12 aufweist. Mit 14 ist als Ganzes ein Spulenring bezeichnet, der zumindest am Aussenumfang zylindrisch ist.

Aus Fig. 1 ist zu ersehen, dass dieser Spulenring 14 am Aussenumfang eine Umfangsnut 16 aufweist, durch welche der Spulenring einen U-förmigen Querschnitt erhält. Die Breite des Spulenringes 14 ist grösser als diejenige des ringförmigen Trägers 10, wobei der Spulenring 14 von der Innenumfangsfläche 12 des Trägers umschlossen ist. Der Spulenring 14 ragt aus dem Träger 10 an dessen beiden Stirnseiten 18 und 20 heraus, wobei er mittels in dessen Aussenumfang eingebrachten Abstützelementen, beispielsweise in Form von radial eingesetzten und im Winkelabstand voneinander vorgesehen Stiften 22 im Träger 10 axial gesichert, jedoch verdrehbar gelagert ist.

Auf den Spulenring 14 ist ein in dessen Umfangsnut 16 eingelagerter Verbindungsdraht zum gegenseitigen Verbinden der Enden von Bahnen oder Bändern, wie Filz- oder Siebbahnen für Papiermaschinen, aufgespult, und dessen eines Drahtendstück 24' ist aus einem den Mantel des Trägerringes 10 in etwa tangential durchsetzenden Drahtabziehkanal 26 herausgeführt und in einem Halter 28, beispielsweise mittels einer Rändelschraube 30, gehalten. Der Halter 28 ist mit einem Einsteckschaft 32 zu dessen Fixierung an der Kassette in einen im Durchmesser entsprechend erweiterten, äusseren Abschnitt des Drahtabziehkanals 26 herausziehbar eingesteckt. 34 bezeichnet einen am Aussenumfang des ringförmigen Trägers 10 befestigten Traggriff, während 36 einen beispielsweise kugelförmigen Drehgriff bezeichnet, der an der einen Stirnseite des Spulenringes 34 befestigt ist.

Zum Abspulen des Verbindungsdrahtes 24 ist der Halter 28 vom ringförmigen Träger 10 abzunehmen und mit dessen Hilfe der Verbindungsdraht 24 aus der Kassette herauszuziehen, wobei sich der Spulenring relativ zum ringförmigen Träger 10 dreht. Dieses Abspulen kann unterstützt werden, indem mittels des Drehgriffes 36 der Spulenring 14 entsprechend gedreht wird. Mit seiner Hilfe ist es aber auch möglich, zuviel abgespulte Drahtteilstücke wieder auf den Spulenring 14 aufzuspulen.

Zum erneuten Bespulen des Spulenringes 14 ist, was der Einfachheit halber nicht dargestellt ist, im Nutboden des Spulenringes 14 eine Bohrung vorgesehen, die durch Drehen des Spulenringes 14 zum Drahtabziehkanal 26 fluchtend einzustellen ist. Danach kann ein Ende des aufzuspulenden Verbindungsdrahtes 24 durch beide Ausnehmungen hindurchgeführt und mit einem Knoten oder Klebeband am Spulenring-Innenumfang gesichert werden. Anschliessend lässt sich der Verbindungsdraht 24 durch Drehen des Spulenringes 14 in die Kassette einspulen.

Das Ausführungsbeispiel gemäss Fig. 3 zeichnet sich durch zwei Spulenringe 38 und 40 aus, die gemeinsam innerhalb eines ringförmigen Trägers 42 gelagert sind. Analog zum vorbeschriebenen Ausführungsbeispiel sind die Spulenringe 38 und 40 am Aussenumfang mit einer Umfangsnut 44 bzw. 46 zum Aufspulen jeweils eines Verbindungsdrahtes ausgestattet. Die beiden Spulenringe 38 und 40 schliessen hierbei mit ihrer äusseren Stirnfläche 48 bzw. 50 bündig mit dem Trägerring 42 ab. Am Aussenumfang ihres jeweils aussenliegenden Schenkels 52 bzw. 54 ihres U-Profils ist jeweils eine Umfangsnut 56 bzw. 58 eingeformt, in die in den Träger 42 radial eingesetzte Stifte 60 hineinragen und damit eine verdrehbare, jedoch axial gesicherte Anordnung beider Spulenringe 38 und 40 im Träger 42 ermöglichen.

Auch diese Kassette ist in der oben erläuterten Weise neu zu bespulen und mit einem am Träger 42 befestigten Traggriff sowie mit an den Spulenringen 38 und 40 vorgesehenen Drehgriffen ausgestattet, die jedoch, der Einfachheit halber, nicht dargestellt sind.

## Patentansprüche

1. Kassette zum Speichern wenigstens eines Verbindungsdrahtes zum gegenseitigen Verbinden der Enden von Bahnen oder Bändern, insbesondere Filz- oder Siebbahnen für Papiermaschinen, der auf einen im Querschnitt U-förmigen am Innenumfang geschlossenen und in einem ringförmigen Träger verdrehbar gelagerten Spulenring aufgespult, mit einem Endstück aus einem den Träger durchsetzenden und an dessen Aussenumfang ausmündenden Abziehkanal aus der Kassette herausgeführt und durch Herausziehen vom Spulenring abspulbar ist,
**dadurch gekennzeichnet,**
dass der Aussenumfang des Spulenringes (14) von der Innenumfangsfläche (12) des ringförmigen Trägers (10) umschlossen ist und dass Spulenring (14) oder Träger (10) radial über Umfangsteile vorstehende Abstützelemente (Stifte 22) aufweisen, die mit dem jeweils anderen Teil (10 oder 14) zur axialen Festlegung von Träger (10) und Spulenring (14) in Eingriff sind.

2. Kassette nach Anspruch 1, dadurch gekennzeichnet, dass der Spulenring (14) an beiden Stirnseiten des ringförmigen Trägers (10) übersteht und dass an den überstehenden Ringendstücken aussenumfangsseitig den ringförmigen Träger (10) zwischen sich aufnehmende Abstützelemente (Stifte 22) befestigt sind.

3. Kassette nach Anspruch 2, dadurch gekennzeichnet, dass die Abstützelemente durch im Spulenring (14) radial angeordnete, im Winkelabstand voneinander angeordnete Stifte (22) gebildet sind.

4. Kassette nach Anspruch 1 oder 2, dadurch gekennzeichnet, dass die Stirnseiten von ringförmigem Träger und Spulenring zueinander plan sind, dass der Spulenring in seinen stirnseitigen Endbereichen jeweils eine Aussenumfangsnut aufweist und dass am Innenumfang des ringförmigen Trägers radial vorstehende Abstützelemente mit den Aussenumfangsnuten des Spulenringes in Eingriff sind.

5. Kassette nach Anspruch 1, gekennzeichnet durch zwei im ringförmigen Träger (42) koaxial angeordnete, mit diesem stirnseitig plan abschliessende Spulenringe (38 und 40), von denen jeder am Aussenumfang mindestens eine mit am ringförmigen Träger (42) innenumfangsseitig vorstehenden Stiften (60) in Eingriff stehende Umfangsnut (56 bzw. 58) aufweist und jedem Spulenring (38 und 40) am Aussenumfang des ringförmigen Trägers (42) ein Abziehkanal zugeordnet ist.

6. Kassette nach einem der vorhergehenden Ansprüche, dadurch gekennzeichnet, dass an einer Stirnfläche des Spulenringes (14) bzw. jedes Spulenringes (38, 40) ein Drehgriff (36) angeordnet ist.

7. Kassette nach einem der vorhergehenden Ansprüche, dadurch gekennzeichnet, dass am Aussenumfang des ringförmigen Trägers (10 bzw. 42) ein Traggriff (34) angeordnet ist.

8. Kassette nach einem der vorhergehenden Ansprüche, dadurch gekennzeichnet, dass das aus dem Abziehkanal (26) des ringförmigen Trägers (10 bzw. 42) herausgeführte Drahtendstück (24') in einem im Abziehkanal (26) herausnehmbar angeordneten Halter (28) lösbar befestigt ist.
